# EUROPÄISCHE PATENTANMELDUNG

(11) **EP 4 317 633 A1**
(43) Veröffentlichungstag der Anmeldung: **07.02.2024**
(21) Anmeldenummer: 23184339.2
(22) Anmeldetag: 10.07.2023
(51) Int. Cl.: E05B 15/00, E05B 47/06

(54) **SCHLIESSZYLINDER MIT EINEM GEGEN DREHUNG SPERRBAREN ZYLINDERKERN**

(30) Priorität: 29.07.2022 DE 102022119106
(71) Anmelder: ASSA ABLOY Sicherheitstechnik GmbH, 72458 Albstadt (DE)
(72) Erfinder: Matschke, Steffen, 14167 Berlin (DE)
(74) Vertreter: Wagner, Jürgen

(57) **Zusammenfassung**

Die Erfindung betrifft einen Schließzylinder insbesondere einen Schließzylinder mit einem Sperrsystem, mit einem drehbar im Zylindergehäuse gelagerten Zylinderkern, der über einen in den Zylinderkern eingeführten Schlüssel oder Knauf drehbar und mit einem Schließbart zur Auslösung eines Schließvorganges koppelbar ist.

Um ein vereinfachtes System für die Sperrung eines Schließzylinders zu schaffen, ist im Zylinderkern ein Elektromotor (3) angeordnet, von dem ein Kippsprungwerk (6) antreibbar ist, das zwei stabile Endlagen aufweist, und von dem ein gefederter Stift (5 oder 8) ansteuerbar ist, wobei das Kippsprungwerk (6) so ausgelegt ist, dass die stabilen Endlagen den gefederten Stift (5 oder 8) in Zug- und Druckrichtung vorspannen können, wobei ein gefederter Stift (5) in einer der beiden Endlagen des Kippsprungwerkes die Zylinderkerndrehung blockiert, indem dessen radial äußeres Ende in eine Ausnehmung (12) im Zylindergehäuse eintaucht, während der andere Stift (8) in dieser Endlage des Kippsprungwerkes (6) mit seinem äußeren Ende radial den Schließbart (4) entkoppelt.

## Beschreibung

Die Erfindung betrifft einen Schließzylinder, mit einem drehbar im Zylindergehäuse gelagerten Zylinderkern, der über einen in den Zylinderkern eingeführten Schlüssel oder Knauf drehbar und mit dem Schließbart zur Auslösung eines Schließvorganges koppelbar ist.

Die Sperrkonzepte für elektronische Schließzylinder sollen eine immer höhere Sicherheit bieten. Dabei ist es bei diesem Funktionsprinzip gleichgültig, ob es ein elektronischer Knaufzylinder ist oder ein elektronisches, schlüsselbasiertes System. Der Kern ist sperrend zum Zylindergehäuse und kuppelnd zum Schließbart /Abtrieb hin. Das bietet eine höhere Sicherheit als nur ein sperrendes System oder nur ein kuppelndes System. Bekannt ist diese Wirkungsweise aus der DE 10 2007 053 741 A1 und der EP3 118 977 B1, wobei hier mit Magneten gearbeitet wird.

Der Erfindung liegt die Aufgabe zugrunde, ein vereinfachtes System für die Sperrung eines Schließzylinders zu verwirklichen.

Gelöst wird die Aufgabe erfindungsgemäß durch einen Schließzylinder mit den Merkmalen des Anspruchs 1,

Erfindungsgemäß ist ein Schließzylinder, insbesondere Schließzylinder mit einem Sperrsystem vorgesehen, mit einem drehbar im Zylindergehäuse gelagerten Zylinderkern, der über einen in den Zylinderkern eingeführten Schlüssel oder Knauf drehbar und mit einem Schließbart zur Auslösung eines Schließvorganges koppelbar ist und mit einem im Zylinderkern angeordneten Elektromotor, von dem ein Kippsprungwerk antreibbar ist, das zwei stabile Endlagen aufweist, und von dem ein gefederter Stift ansteuerbar ist, wobei das Kippsprungwerk so ausgelegt ist, dass die stabilen Endlagen die gefederten Stifte in Zug- und Druckrichtung vorspannen können, wobei ein gefederter Stift in der Endlage des Kippsprungwerkes die Zylinderkerndrehung blockiert, indem dessen radial äußeres Ende in eine Ausnehmung im Zylindergehäuse eintaucht, während der andere Stift in dieser Endlage des Kippsprungwerkes mit seinem äußeren Ende radial den Schließbart entkoppelt.

Alternativ sind vom Kippsprungwerk gleichzeitig zwei radial gegenläufig wirkende, gefederte Stifte antreibbar, wobei in der einen Endlage des Kippsprungwerkes der eine Stift die Blockierung zum Zylindergehäuse auslöst oder in der anderen Endlage entsperrt, während der andere Stift den Schließbart mit dem Zylinderkern verkuppelt und damit die Zylinderkerndrehung und die Schließbartmitnahme ermöglicht.

Das Funktionsprinzip des Schließzylinders, bzw. das Funktionsprinzip des Sperrsystems für den Schließzylinder, beruht auf einem durch einen elektronischen Antrieb bewegten Kippsprungwerk mit zwei stabilen Endlagen, das wiederum - nach der einen Ausführungsvariante - zwei gegenläufig wirkende, gefederte Stifte ansteuert, wobei ein Stift die Sperrfunktion zum Zylindergehäuse übernimmt und ein Stift die Kupplung zum Schließbart /Abtrieb übernimmt. Das Zylindergehäuse und auch der Schließbart /Abtrieb hat entsprechende Ausnehmungen zum Sperren / Kuppeln.

Das Kippsprungwerk ist so ausgelegt, dass es immer durch den Antrieb angesteuert werden kann und seine stabilen Endlagen hält, auch wenn der Schließbart noch eingekuppelt ist oder der sperrende Stift noch nicht in seiner Ausnehmung im Zylindergehäuse ist. Dafür sind die Federkräfte entsprechend ausgelegt.

Vorzugsweise ist das System bistabil und die Federn der Sperrstifte / Kuppelstifte sind auf Druck und Zug belastbar. Der Antrieb muss nicht eine Endposition erreichen, sondern könnte auch noch weiterfahren; die stabilen Endpositionen werden durch das Kippsprungwerk gehalten. Das System ist durch den kleinen Bewegungswinkel des Antriebs energieeffizient.

Von Vorteil ist, dass durch die sperrende und kuppelnde Funktion die Sicherheit dieses Schließsystems deutlich erhöht wird. Auch wenn z.B. der Sperrstift nicht in der Gehäusenut sperren kann (weil die Position des Kerns nicht erreicht wurde), entkuppelt der andere Stift den Schließbart.

Ein weiterer Vorteil ist, dass axiale Schläge durch die radial angeordneten Kuppel- / Sperrstifte kaum Auswirkungen auf die Sicherheit des Systems haben. Zusätzlich kann der Antrieb noch mit einer Getriebestufe ausgerüstet sein, die gegen manipulative Drehbeschleunigungen wirkt. Auch der Rotor ist so ausgelegt, dass er seinen Massenschwerpunkt im Drehpunkt der Motorachse hat. Auch hiermit sollten Manipulationen erschwert werden.

Die Erfindung soll nachfolgend mit Bezug auf die Zeichnungen näher erläutert werden. Dabei zeigt:
Fig. 1 zeigt hier die Ausführung als Elektronik - Knaufzylinder.
Fig. 2 ist der Schnitt A-A und zeigt das Kippsprungwerk in der sperrenden / ausgekuppelten Position.
Fig. 3 ist der Schnitt B-B und zeigt das Kippsprungwerk ebenfalls in der sperrenden Position.
Fig. 4 zeigt den Schnitt A-A, aber diesmal in entsperrter und kuppelnder Position des Kippsprungwerkes bzw. deren gefederte Stifte.
Fig. 5 zeigt den Schnitt B-B in der entsperrten / kuppelnden Position.
Fig. 6 zeigt die Lage des Motors im Zylinderkern.
Fig. 7 zeigt einen Schnitt analog zu B-B, und
Fig. 8 zeigt einen Schnitt analog zu A-A.

Fig. 1 zeigt hier die Ausführung als Elektronik - Knaufzylinder.

Der Profilzylinder 1 mit Zylinderkern, in dem die Mechanik und Elektronik enthalten ist, wird mit einem Knauf 2 betätigt.

In Fig. 2 ist der Schnitt A-A in Figur 1 und zeigt das Kippsprungwerk in der sperrenden / ausgekuppelten Position.

Ein Elektromotor 3 (Figur 6) mit Aktuator 11 bewegt den Schieber 6 des Kippsprungwerks. Der Schieber ist auf einer Seite (zum Schließbart hin) mit einem massiven Stift 9 auf Spitzen gelagert und auf der anderen Seite von einer gefederten Stiftkombination 7. Diese Stiftkombination verhindert ein Knicken der Druckfeder.

Der linke Stift 5 ist über eine Zug- / Druckfeder mit dem Schieber 6 des Kippsprungwerks verbunden. Der Schließbart 4 hat eine oder mehrere Ausnehmungen zum Kuppeln mit dem rechten Stift 8 (Figur 3). Die Figur 2 stellt das Kippsprungwerk als Schnitt von oben dar. Hier ist der Versatz der beiden Stifte 5 und 8 gut zu erkennen. Stift 8 kuppelt in den Schließbart 4, und Stift 5 sperrt über Nuten 12 im Zylindergehäuse. Sollte der Zylinderkern noch mit Kräften belastet sein (Schließbart ist noch mit Stift 8 im Eingriff), dann kann der Schieber 6 trotzdem in die Sperrposition gefahren werden, der Sperrstift 5 greift in eine Gehäusenut 12 und wenn die Last vom Schließbart weg ist, dann entkuppelt der Stift 8.

Fig. 4 zeigt den Schnitt A-A, aber diesmal in entsperrter und kuppelnder Position des Kippsprungwerkes bzw. deren gefederte Stifte.

Fig. 5 zeigt den Schnitt B-B in der entsperrten / kuppelnden Position.

Die Federenden 10 sind in den Nuten vom Schieber 6 und den Nuten von Sperrstift 5 und Stift 8 geklemmt.

Fig. 7 zeigt eine abgewandelte Ausführung in einem Schnitt analog zu B-B, bei dem der sperrende Stift, also der Stift 5, mit Feder vom Kippsprungwerk entfernt wurde. Damit ist der Zylinderkern freidrehend. Gekuppelt wird mit dem Stift 8 in den Schließbart 4.

Fig. 8 zeigt einen Schnitt analog zu A-A. Dieses System sperrt mit dem Stift 5 in einer Gehäusenut 12. Der Schließbart wird mit einem fixierten Stift 13 fest mit dem Zylinderkern 2 verbunden und dreht dadurch immer mit dem Zylinderkern mit.

### Bezugszeichenliste:

- 1 -: Profilzylindergehäuse
- 2 -: Zylinderkern
- 3 -: Motor
- 4 -: Schließbart, der mit Stift (8) gekuppelt wird
- 5 -: Sperrstift, der die Kerndrehung blockiert und in die Nuten (12) eingreift
- 6 -: Schieber des Kippsprungwerkes
- 7 -: Stift - Federkombination des Kippsprungwerkes
- 8 -: Kuppelstift
- 9 -: Gegenlager des Kippsprungwerkes
- 10 -: Federn vom Sperrstift (5) und Kuppelstift (8)
- 11 -: Aktuator, der das Kippsprungwerk umschaltet
- 12 -: Ausnehmungen im Zylindergehäuse für den Sperrstift (5)
- 13 -: Fixierstift Schließbart

## Patentansprüche

1. Schließzylinder, insbesondere Schließzylinder mit einem Sperrsystem, mit einem drehbar im Zylindergehäuse gelagerten Zylinderkern, der über einen in den Zylinderkern eingeführten Schlüssel oder Knauf drehbar und mit einem Schließbart zur Auslösung eines Schließvorganges koppelbar ist,
**gekennzeichnet durch** einen im Zylinderkern angeordneten Elektromotor (3), von dem ein Kippsprungwerk (6) antreibbar ist, das zwei stabile Endlagen aufweist, und von dem ein gefederter Stift (5 oder 8) ansteuerbar ist, wobei das Kippsprungwerk (6) so ausgelegt ist, dass die stabilen Endlagen den gefederten Stift (5 oder 8) in Zug- und Druckrichtung vorspannen können, wobei ein gefederter Stift (5) in einer der beiden Endlagen des Kippsprungwerkes die Zylinderkerndrehung blockiert, indem dessen radial äußeres Ende in eine Ausnehmung (12) im Zylindergehäuse eintaucht, während der andere Stift (8) in dieser Endlage des Kippsprungwerkes (6) mit seinem äußeren Ende radial den Schließbart (4) entkoppelt.

2. Schließzylinder nach Anspruch 1,
**dadurch gekennzeichnet,**
**dass** vom Kippsprungwerk (6) gleichzeitig zwei radial gegenläufig wirkende, gefederte Stifte (5 und 8) antreibbar sind, wobei in der einen Endlage des Kippsprungwerkes der eine Stift (5) die Blockierung zum Zylindergehäuse auslöst oder in der anderen Endlage entsperrt, während der andere Stift (8) den Schließbart mit dem Zylinderkern verkuppelt und damit die Zylinderkerndrehung und die Schließbartmitnahme ermöglicht.

3. Schließzylinder nach Anspruch 1 oder 2,
**dadurch gekennzeichnet,**
**dass** der Schließzylinder Teil eines mechatronischen Schließsystems ist.

4. Schließzylinder nach einem der Ansprüche 1 bis 3,
**dadurch gekennzeichnet,**
**dass** die Kräfte des Kippsprungwerkes (6) mit den in Verbindung stehenden Zug-Druckfedern (10) des Kuppel- bzw. Sperrstiftes so ausgelegt sind, dass der Schieber (6) durch den Motor (3) mit Aktuator (11) jederzeit in die jeweils andere Endlage gebracht werden kann.

5. Schließzylinder nach einem der Ansprüche 1 bis 4,
**dadurch gekennzeichnet,**
**dass** der Massenschwerpunkt des Aktuators (11) nahe der Achsmitte des Motors angeordnet ist.

6. Schließzylinder nach einem der Ansprüche 1 bis 5,
**dadurch gekennzeichnet,**
**dass** der Motor (3) in Achsrichtung des Zylinderkerns angeordnet ist.

7. Schließzylinder nach einem der Ansprüche 1 bis 6,
**dadurch gekennzeichnet,**
**dass** der Schieber (6) des Kippsprungwerks mit seinen kuppelnden / entkuppelnden und sperrenden / entsperrenden Elementen radial wirkend angeordnet ist.
